# EUROPÄISCHE PATENTANMELDUNG

(11) **EP 0 303 698 A1**
(43) Veröffentlichungstag der Anmeldung: **22.02.1989**
(21) Anmeldenummer: 87902870.2
(22) Anmeldetag: 24.02.1987
(51) Int. Cl.: H01H 77/10, H01H 71/43

(54) **STROMBEGRENZENDER LASTSCHALTER**

(71) Anmelder: VSESOJUZNY NAUCHNO-ISSLEDOVATELSKY I PROEKTNO-KONSTR. INST. AVTOM. ELEKTROP. V PROMSHLENNOSTI, SELSKOM KHOZYASTVE I NA TRANSP., 1/2-2, Moscow, 107053 (RU)
(72) Erfinder: KRUGLYANSKY, Igor Mikhailovich, Moscow, 123060 (SU)
(74) Vertreter: Ebbinghaus, Dieter
(86) Internationale Anmeldenummer: PCT/SU1987/000026
(87) Internationale Veröffentlichungsnummer: WO 1988/006801

(57) **Zusammenfassung**

Strombegrenzender Lastschalter, der mindestens ein Kontaktpaar (1, 2), dessen einer Kontakt (3, 5) mit einem elektrodynamischen Strombegrenzer (9,10) starr verbunden ist, der mit einer steuerbaren Impulsstromquelle (17) elektrisch gekoppelt ist, und mindestens einen Notsignalgeber (12, 13, 14), der mit seiner Vorrichtung (11) zur Verschiebung und Festhaltung des Kontaktes kinematisch verbunden ist, die mit dem anderen Kontakt (4, 6) des Kontaktpaares (1, 2) kinematisch verbunden ist, enthält. Der strombegrenzende Lastschalter ist entsprechend der Anzahl der Kontaktpaare (1, 2) mit je einem Paar von Kraftanschlüssen (20, 21, 22, 23) versehen, von denen einer an den anderen Kontakt (4, 6) des Kontaktpaares (1, 2) und der andere an den Kontakt (3, 5) angeschlossen ist, der mit dem elektrodynamischen Strombegrenzer (9, 10) starr verbunden ist, welcher mit einen Anschluß (15, 16) versehen ist. An diesen Anschluß (15,16) ist über den Notsignalgeber (12) die steuerbare Impulsstromquelle (17) angelegt.

## Beschreibung

### Gebiet der Technik

Die vorliegende Erfindung bezieht sich auf die Elektrotechnik, nämlich auf Schalter, und betrifft insbesondere einen strombegrenzenden Lastschalter.

### Zylinderliegender Stand der Technik

Die neuzeitliche Entwicklung der Elektrotechnik wird durch eine stürmische Entwicklung der Leistungsstromrichtertechnik gekennzeichnet. Die aus Halbleiterbauelementen -- Thyristoren und Dioden- aufgebauten Umformereinrichtungen sind äußerst empfindlich gegen Überlastungen, und für ihren Scnutz sind Schalter erforderlich, die eine sehr hohe Schnellwirkung und ein hohes Strombegrenzungsvermögen besitzen.

Es ist ein selbsttätiger Lastschalter (SU, A, 296172) bekannt, der ein Kontaktpaar, dessen einer Kontakt mit einem Mittel für den Kontaktdruck mit einem elektrodynamischen Strombegrenzer starr verbunden und an diesen angeschaltet ist, während dessen anderer Kontakt mit einer Vorrichtung zu dessen Verschiebung und Festhaltunö kinematisch verbunden ist, die mit einem Notsignalgeber kinematisch verbunden ist, eine Lichtbogenlöschkammer und zwei Kraftanschlüsse zum Anschalten einer Belastung aufweist. Der eine Kraftanschluß ist an den anderen Kontakt des Kontaktpaares und der andere an den elektrodynamiscnen Strombegrenzer angeschlossen.

Im bekannten selbsttätigen Lastschalter gestattet aber die beträchtliche Trägheit der Vorrichtung zur Verschiebung und Festhaltumg des Kontaktes es nicht, die Last im Augenblick des Eintritts einer Notsituation (Überlastung und Kurzschluß) abzuschalten, was das Strombegrenzungsvermögen des Schalters beeinträchtigt und zu einer Verlängerung der Abschaltzeit führt.

Außerdem muß der durch die Last fließende Strom zur Kontaktöffnung beim Kontaktpaar mit Hilfe des elektrodynamischen Strombegrenzers auf einen Wert ansteigen, bei dem die Kontakte geöffnet werden, was ebenfalls das Strombegrenzungsvermögen beeinträchtigt und die Einschaltzeit verlängert.

Es ist ein strombegrenzender Lastschalter (FR,B,8107360) bekannt, der mindestens ein Kontaktpaar, dessen einer Kontakt mit einem Mittel für den Kontaktdruck versehen und mit einem elektrodynamischen Strombegrenzer starr verbunden ist, der mit einer steuerbaren Impulsstromquelle elektrisch gekoppelt ist, und mindestens einen Notsignalgeber, der mit einer Vorrichtung zur Verschiebung und Festhaltung des Kontaktes kinematisch verbunden ist, welche mit dem anderen Kontakt des Kontaktpaares kinematisch verbunden ist, eine Vorrichtung zur Löschung eines zwischen den Kontakten des Kontaktpaares entstehenden Lichtbogens und entsprechend der Anzahl der Kontaktpaare ein Paar von Kraftanschlüssen, von denen einer an den anderen Kontakt des Kontaktpaares angeschlossen ist, enthält.

An einen Kraftanschluß ist der Notsignalgeber angeschlossen, der an die steuerbare Impulsstromquelle gelegt ist, während der andere Kraftanschluß an den elektrodynamischen Strombegrenzer und die steuerbare Impulsstromquelle gelegt ist.

Im bekannten strombegrenzenden Lastschalter wird neben den in der Vorrichtung zur Verschiebung und Festhaltung des Kontaktes entwickelten mechanischen Kräften zur Kontaktöffnung beim Kontaktpaar ein Strom benutzt, der in der steuerbaren Impulsstromquelle erzeugt und durch das Kontaktpaar und den elektrodynamischen Strombegrenzer durchgelassen wird.

Als Folge davon, daß im bekannten strombegrenzenden Lastschalter der elektrodynamische Strombegrenzer im Lastkreis liegt, wird er vom Arbeitsstrom durchflossen. Dies führt bei der vorgegebenen Scnnellwirkung zu einer Verschlechterung von technisch-wirtschaftlichen Kenndaten des Schalters, weil Abmessungen, Metallintensität, Energieverluste, Kosten zunehmen. Die Einsatz des Notsignalgebers, der in dem zur Kontaktöffnung beim Kontaktpaar abzuschaltenden Lastkreis liegt,hat eine Verlängerung der Ansprechzeit der Vorrichtung zur Verschiebung und Festhaltung des Kontaktes infolge einer niedrigen Empfindlichkeit derartigen Notsignalgebers zur Folge, was gleichfalls die technisch-wirtschaftlichen Kenndaten verschlechtert.

### Offenbarung der Erfindung

Der Erfindung liegt die Aufgabe zugrunde, einen strombegrenzenden Lastschalter mit einer solchen Verbindung seiner Bauelemente zu schaffen, die den Durchfluß nur des Impulsstroms durch den elektrodynamischen Strombegrenzer zuläßt.

Die gestellte Aufgabe wird dadurch gelöst, daß in dem strombegrenzenden Lastschalter, der mindestens ein Kontaktpaar, dessen einer Kontakt mit einem Mittel für den Kontaktdruck versehen und mit einem elektrodynamischen Strombegrenzer starr verbunden ist, der mit einer steuerbaren Impulsstromquelle elektrisch gekoppelt ist, mindestens einen Notsignalgeber, der mit einer Vorrichtung zur Verschiebung und Festhaltung des Kontaktes kinematisch verbunden ist, die mit dem anderen Kontakt des Kontaktpaares kinematisch verbunden ist, eine Vorrichtung zur Löschung eines zwischen den Kontakten des Kontaktpaares entstehenden Lichtbogens und entsprechend der Anzahl der Kontaktpaare ein Paar von Kraftanschlüssen, von denen einer an den anderen Kontakt des Kontaktpaares angeschlossen ist, enthält, gemäß der Erfindung der andere Kraftanschluß des Paares der Kraftanschlüsse an den Kontakt des Kontaktpaares angeschlossen ist, der mit dem elektrodynamischen Strombegrenzer starr verbunden ist, der mit einem Anschluß versehen ist, an welchen über den Notsignalgeber die steuerbar Impulsstromquelle angelegt ist.

Es ist nützlich, daß der elektrodynamische Strombegrenzer von dem Kontakt des Kontaktpaares elektrisch isoliert ist, an den der andere Kraftanschluß des Paares der Kraftanschlüsse angeschaltet ist, und mit einem zusätzlichen Anschluß versehen ist, an den die steuerbare Impulsstromquelle angekoppelt ist.

Es ist zweckmäßig, daß bei Vorhandensein einer Gruppe von Notsignalgebern über einen von ihnen an den Aschluß des elektrodynamischen Strombegrenzers die steuerbare Impulsstromquelle angeschlossen ist, während die anderen Notsignalgeber jeweils an einen Kraftanschluß des Paares der Kraftanschlüsse, der an den anderen Kontakt des Kontaktpaares angelegt ist, und an die steuerbare Impulsstromquelle oder an einen Kraftanschluß des Paares der Kraftanschlüsse, der an den anderen Kontakt des Kontaktpaares angelegt ist, angeschlossen sind.

Als Folge davon, daß im erfindungsgemäßen strombegrenzenden Lastschalter der elektrodynamische Strombegrenzer aus dem abzuschaltenden Lastkreis entfernt ist und über ihn nur der Impulsstrom von der steuerbaren Impulsstromquelle fließt, werden die Abmessungen des Lastschalters sowie die mit dessen Betrieb zusammenhängenden Energieverluste wesentlich reduziert. Die Einschaltung des Notsignalgebers in den Stromkreis der steuerbaren Impulsstromquelle gestattet es, einen für einen kleineren Strom bemessenden und eine größere Empfindlichkeit aufweisenden Geber zu verwenden.

### Kurze Beschreibung der Zeichnungen

Die Erfindung wird durch die nachstehende Beschreibung konkreter Ausführungsbeispiele derselben anhand der beiliegenden Zeichnungen näher erläutert. Es zeigt:
Fig. 1 schematisch einen erfindungsgemäßen strombegrenzenden Lastschalter;
Fig. 2 dasselbe wie in Fig. 1 mit einem vom Kontaktpaar elektrisch isolierten elektrodynamischen Strombegrenzer, gemäß der Erfindung.

### Beste Ausführungsform der Erfindung

Der strombegrenzende Lastschalter enthält mindestens ein Kontaktpaar - in der vorliegenden Ausführungsform zwei Kontaktppare 1 (Fig. 1),2, die Kontakte 3,4 bzw. 5,6 aufweisen. Jeder der Kontakte 3,5 ist mit einem entsprechenden Mittel 7,2 für den Kontaktdruck versehen, der in der vorliegenden Ausführungsform eine Feder darstellt, und mit einem entsprechenden elektrodynamischen Strombegrenzer 9,10 starr verbunden. Die anderen Kontakte 4,6 der jeweiligen Kontaktpaare 1,2 sind kinematisch mit einer Vorrichtung 11 zur Verschiebung und Festhaltung der Kontakte verbunden (die kinematische Verbindung mit den Kontakten 4,6 ist in der Zeichnung bedingt durch gestrichelte Linie angedeutet). Die Vorrichtung 11 zur Verschiebung und Festhaltung der Kontakte kann beispielsweise ein mechanisches System aus Federn und Kniehebeln darstellen, das ein Schließen und Öffnen der Kontakte 3,4 und 5,6 der Kontaktpaare 1, 2 ermöglicht. Die Vorrichtung 11 zur Verschiebung und Festhaltung der Kontakte ist mit mindestens einem Notsignalgeber - in der vorliegenden Ausführungsform mit drei Notsignalgebern 12,13,14, die z.B. elektromagnetische Auslöser darstellen - kinematisch verbunden (die kinematische Verbindung ist bedingt durch gestrichelte Linie angedeutet).

Die elektrodynamischen Strombegrenzer 9,10 sind mit Anschlüssen 15,16 versehen, an die über den Notsignalgeber 12 eine steuerbare Impulsstromquelle 17 angeschlossen ist, die beispielsweise aus einer Reihenschaltung von einem Kondensator und einem Thyristor aufgebaut ist. Der strombegrenzende Lastschalter enthält entsprechend der Anzahl der Kontaktpaare 1,2 jeweilige Vorrichtungen 18,19 zur Löschung von zwischen den Kontakten 3,4 und 5,6 der Kontaktpaare 1, 2 entstehenden Lichtbögen und ein Paar von Kraftanschlüssen 20, 21 und 22,23 zum Anschalten einer Belastung 24. Die Kraftanschlüsse 20, 22 sind an die Kontakte 3,5 der Kontaktpaare 1,2 geschaltet, die mit den elektrodynamischen Strombegrenzern 9,10 starr verbunden sind, während die anderen Kraftanschlüsse 21,23 an die Kontakte 4,6 der Kontaktpaare 1,2 gelegt sind. Bei Vorhandensein einer Gruppe der Notsignalgeber 12,13,14 sind an die Kraftansohlüsse 21,23 die Notsignalgeber 13,14 angekoppelt, die an die steuerbare Impulsstromquelle 17 angeschlossen sind. Die Kontakte 4,6 sind an einer gemeinsamen Traverse 25 angeordnet.

In dem in Fig. 2 dargestellten strombegrenzenden Lastschalter sind die elektrodynamischen Strombegrenzer 9,10 gegen die mit ihnen starr verbundenen Kontakte 3,5 der Kontaktpaare 1,2 durch Isolatoren 26,27 (Fig. 2) (beispielsweise aus Platten von Textolit) elektrisch isoliert und mit zusätzlichen Anschlüssen 28,29 versehen, an die die steuerbare Impulsstromquelle 17 gelegt ist.

In dieser Ausführungsform aes strombegrenzenden Lastschalters sind die Notsignalgeber 13,14 an die Kontakte 4,6 der Kontaktpaare 1,2 angelegt, während die steuerbare Impulsstromquelle 17 mit ihnen elektrisch nicht verbunden ist.

In den beiden Ausführungsformen wird die Belastung 24 an die Kraftanschlüsse 21,23 über die Notsignalgeber 13,14 angeschaltet.

Der strombegrenzende Lastschalter arbeitet wie folgt.

Im Augenblick des Eintritts einer Notsituation in der Belastung 24 (Fig. 1) (Überlastung, Kurzschluß) wird in der steuerbaren Impulsstromquelle 17 ein Stromimpuls erzeugt, der durch den Stromkreis (die Stromrichtung ist in den Zeichnungen durch einen Pfeil gezeigt) fließt: Notsignalgeber 12, Anschlüsse 15,16 der elektrodynamischen Strombegrenzer 9,10, elektrodynamische Strombegrenzer 9,10, Kontakte 3,4 und 5,6 der Kontaktpaare 1,2, Kraftanschlüsse 21,23 der Paare der Kraftanschlüsse 20,21,22,23, Notsignalgeber 13,14, steuerbare Impulsstromquelle 17. Indem der Stromimpuls die elektrodynamischen Strombegrenzer 9,10 durchläuft, entwickelt er elektrodynamische Kräfte, die die mit den jeweiligen Strombegrenzern 9,10 starr verbundenen Kontakte 3,5 abstoßen. Bei Erreichen einer bestimmten Spaltweite zwischen den geöffneten Kontakten 3 und 4, 5 und 6 werden elektrische Lichtbögen gezündet, die in die zugeordneten Löschvorrichtungen 18,19 abgeleitet werden. An den Lastkreis 24, in dem Kraftanschlüsse 20,22, Kontaktpaare 1,2 Kraftanschlüsse 21, 23 und Notsignalgeber 13,14 liegen, wird die Spannung der zwischen den Kontakten 3 und 4, 5 und 6 brennenden Lichtbögen angelegt, wodurch der Strom durch die Belastung 24 begrenzt und diese Stromkreise unterbrochen werden. Nach Aufhören des Impulsstromdurchflusses nehmen die auf die Kontakte 3,5 wirkenden elektrodynamischen Kräfte ab, und unter der Wirkung der Mittel 7,8 für den Kontaktdruck beginnen diese Kontakte 3,5, sich in der umgekehrten Richtung zu bewegen, wobei sie bestrebt sind, in Berührung mit den Kontakten 4,6 zu kommen.

Die Größe und Dauer des Impulsstroms müssen derart sein, daß die Vorrichtung 11 zur Verschiebung und Festhaltung der Kontakte anspricht und die Verschiebung der Kontakte 4,6 anfängt, bevor die abgestoßenen Kontakte 3,5 in die Ausgangslage zurückgekehrt sind.

Der Impulsstrom bewirkt, indem er durch den zwischen der steuerbaren Impulsstromquelle 17 und den elektrodynamischen Strombegrenzern 9,10 liegenden Notsignalgeber 12 fließt, eine Beschleunigung des Vorganges der Auslösung der Vorrichtung 11 zur Verschiebung und Festhaltung der Kontakte.

Die Wirkungsweise des in Fig. 2 dargestellten strombegrenzenden Lastschalters ist im wesentlich analog zu der oben beschriebenen. Bei Vorhandensein der elektrischen Isolatoren 26,27 (Fig. 2) durchfließt der Impulsstrom im Augenblick des Eintritts einer Notsituation den Stromkreis: Notsignalgeber 12, Anschlüsse 15,16 der elektrodynamischen Strombegrenzer 9,10, elektrodynamische Strombegrenzer 9,10, Anschlüsse 28,29 der Strombegrenzer 9,10, steuerbare Impulsstromquelle 17.

Abgeschaltet wird die Belastung 24 in der gleichen Reihenfolge wie oben beschrieben.

Die elektrische Isolierung der elektrodynamischen Strombegrenzer 9 und 10 gegen die Kontakte 3,5 der Kontaktpaare 1,2 läßt die Reihenschaltung der elektrodynamischen Strombegrenzer 9,10 zu,was die Schaltung der steuerbaren Impulsstromquelle 17 wesentlich vereinfachen kann.

Dank der oben beschriebenen Verbindung der Bauelemente, bei der durch die elektrodynamischen Strombegrenzer 9,10 nur die Impulsströme fließen, und dank der Einschaltung des eine große Empfindlichkeit aufweisenden Notsignalgebers 12 in den Impulsstromkreis, erweist es sich als möglich, bei einer vorgegebenen Schnellwirkung die Abmessungen und die Metaliintensität des strombegrenzenden Lastschalters sowie die mit dessen Arbeit zusammenhängenden Energieverluste wesentlich zu reduzieren.

### Industrielle Anwendbarkeit

Die vorliegende Erfindung kann mit Erfolg zum Schutz von gegen Überlastungen empfindlichen Verbrauchern, im besonderen von Thyristorstromrichtern, eingesetzt werden.

## Patentansprüche

1. Strombegrenzender Lastschalter, der mindestens ein Kontaktpaar (1,2) dessen einer Kontakt (3,5) mit einem Mittel (7, 8) für den Kontaktdruck versehen und mit einem elektrodynamischen Strombegrenzer (9, 10) starr verbunden ist, der mit einer steuerbaren Impulsstromquelle (17) elektrisch gekoppelt ist, mindestens einen Notsignalgeber (12, 13,14), der mit einer Vorrichtung (11) zur Verschiebung und Festhaltung des Kontaktes kinematisch verbunden ist, die mit dem anderen Kontakt (4,6) des Kontaktpaares (1,2) kinematisch verbunden ist, eine Vorrichtung (18,19) zur Löschung eines zwischen den Kontakten (3, 4, 5, 6) des Kontaktpaares (1, 2) entstehenden Licntbogens und entsprechend der Anzahl der Kontaktpaare (1,2) ein Paar von Kraftanschlüssen (20, 21, 22, 23), von denen einer an den anderen Kontakt (4,6) des Kontaktpaares (1, 2) angeschlossen ist, enthält, dadurch gekennzeichnet, daß der andere Kraftanschluß (20,22) des Paares der Kraftanschlüsse (20,21,22,23) an den Kontakt (3,5) des Kontaktpaares (1,2) angeschlossen ist, der mit dem elektrodynamischen Strombegrenzer (9,10) starr verbunden ist, der mit einem Anschluß (15,16) versehen ist, an welchen Anschluß (15,16) über den Notsignalgeber (12) die steuerbare Impulsstromquelle (17) angelegt ist.

2. Strombegrenzender Lastschalter nach Anspruch 1, dadurch gekennzeichnet, daß der elektrodynamische Strombegrenzer (9,10) von dem Kontakt (3,5) des Kontaktpaares (1,2) elektrisch isoliert ist, an den der andere Kraftanschluß (20,22) des Paares der Kraftanschlüsse (20,21, 22,23) angeschaltet ist, und mit einem zusätzlichen Anschluß (28,29) versehen ist, an den die steuerbare Impulsstromquelle (17) angekoppelt ist.

3. Strombegrenzender Lastschalter nach Anspruch 1 oder 2, dadurch gekennzeichnet, daß bei Vorhandensein einer Gruppe von Notsignalgebern (12,13,14) über einen von ihnen an den Anschluß (15,16) des elektrodynamischen Strombegrenzers (9,10) die steuerbare Impulsstromquelle (17) angeschlossen ist, während die anderen Notsignalgeber (13, 14) jeweils an einen Kraftanschluß (21,23) des Paares der Kraftanschlüsse (20,21,22,23), der an den anderen Kontakt (4,6) des Kontaktpaares (1,2) angelegt ist, und an die steuerbare Impulsstromquelle (17) oder an einen Kraftanschluß (21,23) des Paares der Kraftanschlüsse (20,21,22,23), der an den anderen Kontakt (4,6) des Kontaktpaares (1,2) angelegt ist, angeschlossen sind.
